# EUROPÄISCHE PATENTSCHRIFT

(11) **EP 0 793 001 B1**
(45) Veröffentlichungstag und Bekanntmachung des Hinweises auf die Patenterteilung: **31.10.2001**
(21) Anmeldenummer: 96120583.8
(22) Anmeldetag: 20.12.1996
(51) Int. Cl.: F01B 9/02

(54) **Hypozykloidisches Kurbelgetriebe für Hubkolbenmaschinen, insbesondere Brennkraftmaschinen**
Hypocycloid crankdrive for an internal combustion engine
Entraînement hypocycloidal pour le vilebrequin d'un moteur à combustion interne

(30) Priorität: 01.03.1996 DE 19607920
(43) Veröffentlichungstag der Anmeldung: 03.09.1997
(73) Patentinhaber: Bayerische Motoren Werke Aktiengesellschaft, 80788 München (DE)
(72) Erfinder: Fischer, Gert, 82340 Feldafing (DE)

(56) Entgegenhaltungen:
- WO-A-92/17694
- DE-A- 19 504 890

## Beschreibung

Die Erfindung geht gemäß dem Oberbegriff des Patentanspruches 1 von der WO 92/17694 (= PCT/GR91/00004) aus.

Aus diesem Dokument ist ein hypozykloidisches Kurbelgetriebe bekannt, bei dem ein zur Drehsteuerung der kombinierten Hub-/Führungswelle dienendes wellenfestes Element als ein zwischen Ausgleichsmassen der Hub-/Führungswelle angeordnetes Zahnrad gestaltet ist, das mit einem im Maschinengehäuse angeordneten Innenzahnkranz das bekannte Kardankreispaar zur Erzeugung orthogonaler, geradliniger Führungsbewegungen dient.

Diese bekannte Anordnung des Zahnrades mit wenigstens an einer Ausgleichsmasse bündig anschlagender Stirnseite erfordert eine von der Hub-/Führungswelle gesonderte Anfertigung des Zahnrades, womit nachteiligerweise ein fertigungstechnischer Aufwand verbunden ist, der sich insbesondere bei einer mehrzylindrigen Hubkolbenmaschine mit einer notwendigerweise gebauten Hub-/Führungswelle zusätzlich erhöht.

Der Erfindung liegt die Aufgabe zugrunde, für eine kombinierte Hub-/Führungswelle des gattungsgemäßen hypozykloidischen Kurbelgetriebes ein wellenfestes Element der hypozykloidischen Geradführungseinrichtung aufzuzeigen, das eine einstückige Ausbildung der Hub-/Führungswelle erlaubt.

Diese Aufgabe ist durch ein Kurbelgetriebe gemäß dem Patentanspruch 1 gelöst.

Ein anstelle des bekannten Führungs-Zahnrades verwendeter, per se z.B. aus der FR-PS 1 003 222 für ein gattungsfremdes hypozykloidisches Kurbelgetriebe bekannter Führungsexzenter erlaubt in vorteilhafter Weise die einstückige Ausbildung der kombinierten Hub-/Führungswelle.

Der erfindungsgemäß angeordnete Führungsexzenter erlaubt im Zusammenwirken mit einem im/am Maschinengehäuse beweglich geführten Geradführungselement eine vorteilhaft unmittelbare Abstützung am Führungsexzenter wirkender Kräfte, wie beispielsweise Gaskräfte bei einer Hubkolben-Brennkraftmaschine, gegen am Maschinengehäuse ausgebildeter oder angeordneter Führungsflächen.

Eine vorteilhafte Kräfteabstützung gegen das Maschinengehäuse ist mit einem z.B. aus der DE-A 41 08 311 bekannten Watt'schen Lenker als Geradführungseinrichtung des hypozykloidischen Kurbelgetriebes erzielt, verbunden mit dem baulichen Vorteil des geringen Platzbedarfes durch die auf dem Führungsexzenter gelagert angeordnete Koppel im Bauraum des Kurbelgetriebes, die über außen am Maschinengehäuse angelenkte Schwingarme geführt ist.

Diese mit dem Watt'schen Lenker vorteilhafte Kräfteabstützung führt bei einer mehrzylindrigen Hubkolbenmaschine mit auf der Hub-/Führungswelle axial gegenseitig beabstandet angeordneten Schubstangen-/Hubexzentem zu einem vorteilhaft geringen Bauaufwand des hypozykloidischen Kurbelgetriebes dadurch, daß ein einziger Watt'scher Lenker mit einem zwischen den Hubexzentem im wesentlichen mittig angeordneten Führungsexzenter zusammenwirkend vorgesehen ist, wie dies per se für ein gattungsfremdes hypozykloidisches Getriebe in den nach dem Prioritätsdatum veröffentlichte DE-Anmeldungen 195 04 890 und 195 09 155 vorgeschlagen wurde.

Die vorbeschriebene Mitten-Anordnung des Watt'schen Lenkers ist besonders vorteilhaft für eine mehrzylindrige Hubkolbenmaschine mit auf der Hub-/Führungswelle angeordnete Hubexzenter für gleichsinnig oszillierende Schubstangen von Kolben in beiderseits der Kurbelwelle angeordneten Zylinderpaaren. Um hierbei ein Klemmen der orthogonal zu den Schubstangen geführten Koppel des Watt'schen Lenkers über den gesamten Führungshub sicher zu vermeiden, stehen die Schwingarme zumindest in den maschinengehäuseseitigen Anlenkstellen mit dreh- und fixierbar ausgebildeten Einstell-Exzentem als Mittel zum Ausgleich von Maßtoleranzen in Verbindung, wie dies in der bereits genannten Anmeldung DE-P 195 04 890 vorgeschlagen und näher beschrieben wurde.

Eine bezüglich Festigkeit und Massenausgleich günstige Gestaltung der Hub-/Führungswelle sieht vor, diese als mehrfach gekröpfte Nebenkurbelwelle auszubilden, wobei Hubexzenter und Führungsexzenter jeweils als Zapfen von festigkeitsmäßig leistungsbezogenen Durchmessem ausgeführt sind. Diese über endseitige Lagerzapfen in Ausnehmungen der synchron drehverbundenen Kurbelwangen der Hauptkurbelwelle drehgelagert Nebenkurbelwelle ist in vorteilhafter Weise einstückig ausgestaltet bzw. hergestellt. Diese so gestaltete und als in beiden Enden abgestützter Biegebalken betrachtete Nebenkurbelwelle weist im Bereich des maximalen Biegemomentes den als Zapfen gestalteten Führungsexzenter auf, der mit seiner durch diese Dimensionierung gegebenen Masse und den anteiligen Wangenmassen einen vorteilhaft angenäherten Massenausgleich zu den diametral angeordneten, kleiner dimensionierten Hubexzenter-Zapfen mit anteiligen Wangenmassen um die Drehachse er Nebenkurbelwelle ergibt

Eine mit am Außenumfang der Kurbelwangen vorgesehene Verzahnung zusammenwirkende Getriebewelle eignet sich vorteilhaft für eine Übersetzung ins Schnelle. Eine mit auf den Wellenzapfen er Hauptkurbelwelle gesonderten Getrieberädem zusammenwirkende Getriebewelle ist vorteilhaft für eine Übersetzung ins Langsame. In jedem der Fälle kann die eweilige Getriebewelle zusätzlich dem Antrieb eines maschineneigenen und/oder maschinenfemen Aggregates dienen.

Vorzugsweise ist jede der Getriebewellen im Maschinengehäuse in einem von den Schwingarmen des Watt'schen Lenkers freien Bereich angeordnet, vorteilhafterweise seitlich der Bewegungsbahn der Koppel, so daß die Getriebewelle innerhalb der Gehäusekontur verbleibt.

Die Erfindung ist anhand eines in der Zeichnung schematisch in Perspektive dargestellten Beispiels beschrieben.

Eine in der einzigen Zeichnung abschnittsweise schematisch dargestellte, vorzugsweise als Brennkraftmaschine dienende Hubkolbenmaschine 1 ist mit einem hypozykloidischen Kurbelgetriebe 2 ausgerüstet. Das Kurbelgetriebe 2 umfaßt eine im Maschinengehäuse 3 über Wellenzapfen 4 gelagerte erste Kurbelwelle 5 mit über eine Getriebewelle 6 synchron drehverbundenen Kurbelwangen 7.

Eine Antriebsverbindung der ersten Kurbelwelle 5 mit gleichgerichtet oszillierenden Schubstangen 8 für Kolben 9 in paarweise diametral angeordneten Zylindern 10, 10' erfolgt über Hubexzenter bzw. Hubzapfen 11 einer kombinierten Hub-/Führungswelle 12, die in den Kurbelwangen 7 der ersten Kurbelwelle 5 außermittig drehgelagert ist.

Erfindungsgemäß sind die beiden Hubexzenter bzw. Hubzapfen 11 der Hub-/Führungswelle 12 miteinander über einen mit einer hypozykloidischen Geradführungseinrichtung 13 zusammenwirkenden Führungsexzenter bzw. Führungszapfen 14 drehfest verbunden. Die Geradführungseinrichtung 13 umfaßt vorzugsweise ein zu den oszillierenden Schubstangen 8 orthogonal gerichtet am Maschinengehäuse 3 beweglich geführtes Geradführungselement 15, das als eine über am Maschinengehäuse 3 angelenkte Schwingarme 16 geführte Koppel eines Watt'schen Lenkers 17 gestaltet ist. Vorzugsweise ist zwischen den axial beabstandeten Hubexzentern bzw. Hubzapfen 11 die Hub-/Führungswelle 12 mittig mit einem Führungsexzenter bzw. Führungszapfen 14 für einen einzigen Watt'schen Lenker 17 zwischen den Schubstangen 8 ausgerüstet. Damit ist eine hinsichtlich der Festigkeit bei kleinem Platzbedarf vorteilhafte Geradführungseinrichtung 13 erzielt, die zudem bei einfacher Montage einen von außen zugängliche Einstellung ermöglicht.

Diese Einstellung ist nach einer Ausgestaltung der Erfindung beispielsweise dadurch erreicht, daß zumindest maschinengehäuseseitige Anlenkstellen 18 der Schwingarme 16 des mittig zwischen den Schubstangen 8 vorgesehenen Watt'schen Lenkers 17 mit dreh- und fixierbar ausgebildeten Einstell-Exzentern 19 als Mittel zum Ausgleich von Maßtoleranzen ausgerüstet sind.

Zur Erzielung einer biegesteifen Hub-/Führungswelle 12 sind die Hubexzenter 11 und der Führungsexzenter 14 jeweils als Zapfen einer mehrfach gekröpften, einstückigen Nebenkurbelwelle 20 gestaltet, die über einstückig angeformte Lagerzapfen 21 in exzentrisch angeordneten Ausnehmungen 22 der Kurbelwangen 7 der Hauptkurbelwelle 5 drehgelagert ist.

Aus der Zeichnung geht weiter hervor, daß die Kurbelwangen 7 der Hauptkurbelwelle **5** am jeweiligen Außenumfang mit Verzahnungen 23 versehen sind zum Eingriff in Getrieberäder 24 auf der Getriebewelle 6. Die seitlich der orthogonalen Bewegungsbahn der Koppel 15 im Maschinengehäuse 3 angeordnete Getriebewelle 6 ist in der aufgezeigten Anordnung ins Schnelle übersetzt. Sie kann dem Antrieb eines maschinenexternen oder maschineninternen Nebenaggregates dienen.

Dagegen nicht dargestellt ist eine untersetzte bzw. ins Langsame übersetzte Getriebewelle mit im Durchmesser großen Getrieberädern, die mit relativ kleineren Getrieberädern auf den Wellenzapfen 4 der Hauptkurbelwelle 5 kämmen.

## Patentansprüche

1. Hypozykloidisches Kurbelgetriebe für eine mehrzylindrige Hubkolbenmaschine, insbesondere Brennkraftmaschine,
- mit einer aus miteinander drehbeweglich zusammenwirkenden Teilen (7, 7, 6, 12) gebildeten Kurbelwelle (5), die
- in einem Maschinengehäuse (3) diametral beabstandet drehgelagerte und über eine Getriebewelle (6) synchron drehverbundene Kurbelwangen (7) umfasst mit zur Drehachse (4') von Kurbelwangen-Wellenzapfen (4) außermittigen, fluchtend angeordneten Ausnehmungen (22), in denen
- eine mittels Hub-Lagerzapfen (21) als Nebenkurbelwelle (20) dienende Hub-/Führungswelle (12) mit Hubexzentem (11) drehbar gelagert ist derart, **dass**
- die mit Kolben-Schubstangen (8) axial beabstandeter, paarweise diametral angeordneter Zylinder (10, 10') zusammenwirkenden Hubexzenter (11) in einer Ebene der Drehachse (4') mittels einer mit der Hub-/Führungswelle (12) zusammenwirkenden hypozykloidischen Geradführungseinrichtung (13) oszillierend bewegt sind,
**dadurch gekennzeichnet,**
- **dass** die Hub-/Führungswelle (12) bzw. Nebenkurbelwelle (20) einen mittig zwischen den Hubexzentern (11) und zu diesen diametral wellenfest angeordneten Führungsexzenter (14) aufweist, der
- mit einem zu den oszillierenden Schubstangen (8) orthogonal gerichtet im/am Maschinengehäuse (3) beweglich geführten Geradführungselement (15) einer einzigen, zwischen Zylinderpaaren (10, 10; 10', 10') angeordneten hypozykloidischen Geradführungseinrichtung (13) zusammenwirkt.

2. Kurbelgetriebe nach Anspruch 1, **dadurch gekennzeichnet, dass** die hypozykloidische Geradführungseinrichtung (13) ein Watt'scher Lenker (17) ist mit einer über am Maschinengehäuse (3) angelenkte Schwingarme (16) geführten und auf dem Führungsexzenter (14) gelagert angeordneten Koppel (15) als Geradführungselement.

3. Kurbelgetriebe nach Anspruch 1, **dadurch gekennzeichnet, dass** als Geradführungselement ein gehäusegeführter Kulissenstein oder ein gehäusegeführtes Wälzlager dient.

4. Kurbelgetriebe nach einem der Ansprüche 1 bis 3, **dadurch gekennzeichnet,**
- **dass** die Hub-/Führungswelle (12) diametral zum Führungsexzenter (14) angeordnete Hubexzenter (11) aufweist für gleichsinnig in einer einzigen Ebene der Drehachse (4') oszillierende Schubstangen (8) von Kolben (9) in beiderseits der Kurbelwelle (5) angeordneten Zylinderpaaren (10, 10; 10', 10').

5. Kurbelgetriebe nach den Ansprüchen 2 oder 4, **dadurch gekennzeichnet, dass** zumindest maschinengehäuseseitige Anlenkstellen (18) der Schwingarme (16) des zwischen den Schubstangen (8) vorgesehenen Watt'schen Lenkers (17) mit dreh- und fixierbar ausgebildeten Einstell-Exzentem (19) als Mittel zum Ausgleich von Maßtoleranzen ausgerüstet sind.

6. Kurbelgetriebe nach einem oder mehreren der Ansprüche 1 bis 5, **dadurch gekennzeichnet, dass** die Hubexzenter (11) und der Führungsexzenter (14) jeweils als Zapfen einer mehrfach gekröpften, als Nebenkurbelwelle (20) dienenden Hub-/Führungswelle (12) gestaltet sind.

7. Kurbelgetriebe nach Anspruch **6, dadurch gekennzeichnet, dass** die Nebenkurbelwelle (20) einstückig gestaltet ist.

8. Kurbelgetriebe nach einem oder mehreren der Ansprüche 1 bis 7, **dadurch gekennzeichnet, dass** die Kurbelwangen (7) der Hauptkurbelwelle (5) am jeweiligen Außenumfang mit Verzahnungen (23) versehen sind zum Eingriff in Getrieberäder (24) auf der Getriebewelle (6).

9. Kurbelgetriebe nach einem oder mehreren der Ansprüche 1 bis 7, **dadurch gekennzeichnet, dass** auf jedem Wellenzapfen (4) der Hauptkurbelwelle (5) erste Getrieberäder angeordnet sind zum Eingriff in zweite Getrieberäder der Getriebewelle (6).

## Claims

1. A hypocycloid crank gear for a multi-cylinder reciprocating engine, especially an internal combustion engine,
- comprising a crankshaft (5) made up of parts (7, 7, 6, 12) co-operating with one another in rotation,
- the crankshaft comprising crank webs (7) mounted for rotation and diametrically spaced in an engine casing (3) and synchronised in rotation via a gear shaft (6), with aligned recesses (22) eccentrically disposed relative to the axis (4') of rotation of crank-web shaft journals (4),
- a reciprocating and guide shaft (12) of use as an auxiliary crankshaft (20) via reciprocating journal pins (21) is rotatably mounted in the recesses (22) via reciprocating eccentrics (11), so that
- the reciprocating eccentrics (11) co-operating with piston connecting rods (8) of axially spaced diametrically disposed pairs of cylinders (10, 10') are moved in oscillation in a plane of the axis of rotation (4') by a hypocycloid straight-line motion device (13) co-operating with the reciprocating and guide shaft (12),
**characterised in that**
- the reciprocating and guide shaft (12) or auxiliary crankshaft (20) has a guide eccentric (14) disposed centrally between the reciprocating eccentrics (11) and fixed on the shaft diametrically with respect thereto,
- the eccentric (14) co-operating with an element (15), guided for movement in or on the engine casing (3) at right angles to the oscillating connecting rods (8), of a single hypocycloid straight-line motion device (13) disposed between pairs of cylinders (10, 10; 10' 10').

2. A crank gear according to claim 1, **characterised in that** the hypocycloid straight-line motion device (13) is a Watt's guide (17) comprising a straight line motion element (15) in the form of couplers guided on swing arms (16) pivoted to the engine casing (3) and mounted on the guide eccentric (14).

3. A crank gear according to claim 1, **characterised in that** the straight-line motion element is a sliding block guided on the casing or a rolling bearing guided on the casing.

4. A crank gear according to any of claims 1 to 3, **characterised in that**
- the reciprocating and guide shaft (12) comprises reciprocating eccentrics (11) disposed diametrically relative to the guide eccentric (12), for connecting rods (8) of pistons (9) oscillating in the same direction in a single plane of the axis (4') of rotation in pairs of cylinders (10, 10; 10', 10') disposed on both sides of the crankshaft (5).

5. A crank gear according to claim 2 or claim 4, **characterised in that** coupling places (18), at least on the machine casing side, of the swing arms (16) of the Watt's guide (17) provided between the connecting rods (8) are equipped with means for compensating dimensional tolerances and in the form of rotatable and fixable adjusting eccentrics (9).

6. A crank gear according to one or more of claims 1 to 5, **characterised in that** the reciprocating eccentrics (11) and the guide eccentrics (14) are each in the form of journals of a multi-cranked reciprocating and guide shaft (12) serving as an auxiliary crankshaft (20).

7. A crank gear according to claim 6, **characterised in that** the auxiliary crankshaft (20) is in one piece.

8. A crank gear according to one or more of claims 1 to 7, **characterised in that** the webs (7) of the main crankshaft (5) are provided with teeth (23) on their respective outer peripheries for engagement in gearwheels (24) on the gear shaft (6).

9. A crank gear according to one or more of claims 1 to 7, **characterised in that** first gearwheels are mounted on each journal (4) of the main crankshaft (5) for engagement in second gearwheels on the gear shaft (6).

## Revendications

1. Entraînement de vilebrequin hypocycloïdal pour un moteur à pistons linéaires à plusieurs cylindres notamment un moteur thermique comprenant,
- un vilebrequin (5) formé de pièces (7, 7, 6, 12) coopérant dans le sens de la rotation,
- ce vilebrequin ayant des flasques (7) solidaires en rotation distants diamétralement dans le carter (3) du moteur dans des paliers de rotation et reliés en synchronisme en rotation par un arbre de transmission (6), avec des cavités (22) alignées de façon décentrée par rapport à l'axe de rotation (4') des tourillons d'axe (4) de flasques de vilebrequin, dans lesquelles
- un arbre de guidage/translation (12), servant de vilebrequin auxiliaire (20) avec des manetons (21), est monté à rotation avec des excentriques de translation (11) de sorte que
- les excentriques (11) qui coopèrent avec les tiges de piston (8) de cylindres (10, 10') prévus diamétralement par paires et distants axialement, se déplacent en oscillation dans un plan de l'axe de rotation (4') par l'intermédiaire d'une installation de guidage rectiligne (13), hypocycloïdale, coopérant avec l'arbre de guidage/translation (12),
**caractérisé en ce que**
- l'arbre de guidage/translation (12) ou le vilebrequin auxiliaire (20) comporte un excentrique de guidage (14), monté au milieu entre les manetons (11), en étant solidaire diamétralement par rapport à ceux-ci,
- cet excentrique coopérant avec un élément de guidage rectiligne (15) guidé de manière mobile dans/sur le carter de machine (3), orthogonalement par rapport aux tiges de piston (8) oscillantes, cet élément de guidage rectiligne (15) faisant partie d'une installation de guidage rectiligne (13), hypocycloïdale, unique, prévue entre les paires de cylindres (10, 10 ; 10', 10').

2. Entraînement de vilebrequin selon la revendication 1,
**caractérisé en ce que**
l'installation de guidage rectiligne (13) hypocycloïdale est un bras de Watt (17) avec une bielle (15) en forme d'élément de guidage rectiligne, guidé par des bras oscillants (16) articulés au corps de moteur (3) et monté sur l'excentrique de guidage (14).

3. Entraînement de vilebrequin selon la revendication 1,
**caractérisé en ce que**
l'élément de guidage rectiligne est un coulisseau guidé dans le carter ou un palier de roulement guidé sur le boîtier.

4. Entraînement de vilebrequin selon l'une quelconque des revendications 1 à 3,
**caractérisé en ce que**
- l'arbre de guidage/translation (12) comporte diamétralement par rapport à l'excentrique de guidage (14), un excentrique de translation (11) pour les tiges de piston (8) oscillantes dans le même sens dans un unique plan de l'axe de rotation (4'), pour des pistons (9) dans des paires de cylindres (10, 10, 10', 10'), de part et d'autre du vilebrequin (5).

5. Entraînement de vilebrequin selon l'une quelconque des revendications 2 ou 4,
**caractérisé en ce qu'**
au moins des points d'articulation (18) du côté du carter de la machine pour les bras oscillants (16) du bras de Watt (17) prévu entre les tiges de piston (8), sont équipés d'excentriques de réglage (19) pour permettre la rotation et le blocage, comme moyens pour compenser les tolérances des mesures.

6. Entraînement de vilebrequin selon l'une quelconque des revendications 1 à 5,
**caractérisé en ce que**
l'excentrique de translation (11) et l'excentrique de guidage (14) sont réalisés chaque fois comme maneton d'un arbre de guidage/translation (12) en forme de vilebrequin auxiliaire (20) comportant plusieurs parties repliées.

7. Entraînement de vilebrequin selon la revendication 6,
**caractérisé en ce que**
le vilebrequin auxiliaire (20) est en une seule pièce.

8. Entraînement de vilebrequin selon l'une quelconque des revendications 1 à 7,
**caractérisé en ce que**
les flasques (7) du vilebrequin principal (5) comportent à chaque périphérie extérieure, des dentures (23) pour la prise des pignons de transmission (24) sur l'arbre de boîte de vitesses (6).

9. Entraînement de vilebrequin selon l'une quelconque des revendications 1 à 7,
**caractérisé en ce que**
des premiers pignons de transmission sont prévus sur chaque tourillon (4) du vilebrequin principal (5) pour venir engrener dans des secondes roues de transmission de l'arbre de boîte de vitesses (6).
